# EUROPÄISCHE PATENTSCHRIFT

(11) **EP 0 956 452 B1**
(45) Veröffentlichungstag und Bekanntmachung des Hinweises auf die Patenterteilung: **07.08.2002**
(21) Anmeldenummer: 97953620.8
(22) Anmeldetag: 08.12.1997
(51) Int. Cl.: F04C 19/00, F04C 29/00

(54) **LAUFRAD FÜR EINE FLÜSSIGKEITSRINGMASCHINE**
IMPELLER FOR A LIQUID RING MACHINE
ROUE A AUBES POUR MACHINE A ANNEAU LIQUIDE

(30) Priorität: 20.12.1996 DE 19653746
(43) Veröffentlichungstag der Anmeldung: 17.11.1999
(73) Patentinhaber: SIEMENS AKTIENGESELLSCHAFT, 80333 München (DE)
(72) Erfinder: DITTMAR, Rudi, D-98590 Helmers (DE); SCHMID, Norbert, D-97616 Bad Neustadt (DE)
(86) Internationale Anmeldenummer: DE9702859
(87) Internationale Veröffentlichungsnummer: WO9828542

(56) Entgegenhaltungen:
- WO-A-85/00637
- AU-A- 8 389 675
- DE-U- 29 611 342
- US-A- 5 318 415

## Beschreibung

Die Erfindung betrifft ein Laufrad für eine Flüssigkeitsringmaschine

**Gattungsgemäße Flüssigkeitsringmaschinen sind durch die Patentschriften DE-195 16 994 C1 und die AU-A-83896/75 bekannt.** Bei Betrieb dieser Maschinen mit z.B. hartem, d.h. kalkhaltigen Wasser, kommt es zu Kalkablagerungen im Innengehäuse. Die Dicke der Kalkschicht wächst dabei in Abhängigkeit von der Temperatur. Ein besonders kritischer Fall wird erreicht, wenn z.B. durch Kalk die axialen Spalten zwischen Laufrad und Innengehäuse zuwachsen. Bei Betrieb der Maschine, insbesondere bei längerem Stillstand, kann das Laufrad durch diesen Kalk festsitzen oder durch Anlaufen an die Kalkschicht axial verschoben werden. Diese Verschiebung des Laufrades kann an der gegenüberliegenden Seite ebenfalls zum "Fressen" des Laufrades am Gehäuse führen. Unter Umständen sind Materialbrüche oder Motorschäden die Folge. Der gleiche Fall kann bei wachsenden Korrosionsschichten auftreten.

Gegen diese Erscheinungen gibt es bisher bei Flüssigkeitsringmaschinen keine zielgerichteten konstruktiven Maßnahmen. Chemische Zusätze im Wasser oder ionische Beschleuniger können in diesem speziellen Fall den Kalkgehalt reduzieren, indem sie den Kalk im Wasser binden oder die Kalkionen im zugesetzten Wasser reduzieren. Außer der dabei fragwürdigen Umweltverträglichkeit sind die dafür aufzubringenden Kosten enorm und für z.B. Korrosionsprobleme ungeeignet. Durch die Erfindung wird eine Reduktion dieses Schichtwachstums an der Innenseite des Gehäuses einer gattungsgemäßen Flüssigkeitsringmaschine angestrebt.

Erfindungsgemäß wird die Aufgabe dadurch gelöst, daß sich an der Stirnseite der Laufradnabe und/oder an der Tragscheibenrückseite mindestens eine Vertiefung zur Kantenbildung befindet. Durch Anordnungen von Vertiefungen mit Kantenbildung an der Tragscheibenrückseite und/oder an der Stirnseite der Laufradnabe werden die wachsenden Schichten kontinuierlich abgekratzt und mit der Betriebsflüssigkeit nach außen transportiert bzw. durch den Tragscheibenschlitz abgeführt. Ein völliges Zuwachsen der Axialspalte bis zum Festsetzen des Rades oder ein axiales Wegschieben ist somit nicht mehr möglich. Zweckmäßig ist es, die Gesamtbreite der Vertiefungen mit Kantenbildung nicht größer als 2 % des Laufradumfanges zu wählen. Kombinationen verschiedener Vertiefungen, die zur Kantenbildung führen sind möglich. So können Sachbohrungen mit Nuten und/oder Schlitzen kombiniert werden, genauso wie Nuten mit durchgehenden Bohrungen. Eine im wesentliche radiale Ausrichtung der Vertiefung zur Kantenbildung vergrößert die zu überstreichende Fläche. Um auch im Hochvakuum eine gute Spaltabdichtung zu erhalten, sollten die Dichtflächen der Tragscheibenrückseite und der Laufradnabenstirnseite keine radial durchgehenden Vertiefungen aufweisen.

Weitere Ausgestaltungen sind den Ansprüchen zu entnehmen. Durch derartige Veränderungen der Flüssigkeitsringmaschine zeigten sich im Laborversuch keine negativen Auswirkungen auf die Pumpenkennlinie, auf den Leistungsbedarf und die Geräuschentwicklung der Flüssigkeitsringmaschine. Anhand eines in der Zeichnung dargestellten Ausführungsbeispiels einer Flüssigkeitsringmaschine wird die Erfindung nachfolgend näher beschrieben. Es zeigt:
- FIG 1: Nuten in der Stirnseite der Laufradnabe
- FIG 2: eine radiale Nut bzw. einen radialen Schlitz in der Tragscheibenrückseite,
- FIG 3: versetzte Nuten in der Stirnseite der Laufradnabe einer Flüssigkeitsringmaschine für Hochvakuum.
- Fig 4: perspektivische Darstellung des Laufrades (Stirnseite der Laufradnabe im Vordergrund)
- FIG 5: perspektivische Darstellung des Laufrades (Tragscheibenrückseite im Vordergrund)

FIG 1 zeigt im Querschnitt ein Laufrad 1, das an der Stirnseite der Laufradnabe 2, die als Dichtfläche 7 ausgebildet ist, Nuten 3 aufweist. FIG 2 zeigt im Längsschnitt des Laufrades 1, das an der Tragscheibenrückseite 4 Vertiefungen mit Kantenbildung 8 aufweist, die in diesem Fall als Schlitz 6 und Nut 3 ausgebildet sind. FIG 3 zeigt im Querschnitt das Laufrad 1, das an der Stirnseite der Laufradnabe 2 um 180° versetzte Nuten 3 aufweist, die aber jeweils die Dichtfläche 7 der Laufradnabe 1 nicht vollständig durchdringen. Fig. 4 und FIG. 5 zeigen in perspektivischer Darstellung Schlitze 6 in der Tragscheibe und Nuten 3 in der Laufradnabenstirnseite 2.

Im Betrieb dieser Flüssigkeitsringmaschine schaben die Kanten 8 dieser Schlitze 6 oder Nuten 3 die wachsenden Schichten von Kalk oder anderen unerwünschten Materialablagerungen (z.B. Korrosionsprodukte) auf der Innenseite des Flüssigkeitsmaschinengehäuses kontinuierlich ab. Das abgeschabte Material wird durch den Betrieb radial nach außen bzw. axial durch den Tragscheibenschlitz abgeführt. Für spezielle Anforderungen, z.B. Hochvakuum ist es sinnvoll, die Dichtflächen 7 der Laufradnabe 2 und der Tragscheibenrückseite 4 nicht mit radial durchgängigen Nuten 3 bzw. Schlitzen 6 zu versehen, sondern vielmehr, wie in FIG. 3 dargestellt die Nuten 3 versetzt anzuordnen. Diese versetzt angeordneten Nuten 3 können derart ausgebildet werden, daß sie die gleiche Fläche überstreichen, wie radial durchgehende Nuten 3.

## Patentansprüche

1. Laufrad (1) für eine Flüssigkeitsringmaschine, das eine Vielzahl von mit der Nabe des Laufrades und einer Tragscheibe verbundenen Schaufel aufweist, wobei die Stirnseite der Laufradnabe (2) und Tragscheibenrückseite (4) Dichtflächen aufweisen, **dadurch gekennzeichnet, dass** sich an der Stirnseite der Laufradnabe (2) und/oder an der Tragscheiberückseite (4) mindestens eine Vertiefung zur Kantenbildung (8)befindet, die auf der Tragscheibenrückseite (4) und/oder an der Stirnseite der Laufradnabe (2) entstehende Schichten verhindert, so dass ein Zuwachsen der Axialspalte bis zum Festsetzen des Laufrades oder ein axiales Wegschieben des Laufrades verhindert wird.

2. Laufrad (1) für eine Flüssigkeitsringmaschine nach Anspruch 1, **dadurch gekennzeichnet, daß** die Vertiefung zur Kantenbildung (8) aus Nuten (3) und/oder Sackbohrungen besteht.

3. Laufrad (1) für eine Flüssigkeitsringmaschine nach Anspruch 2, d a durch **gekennzeichnet**, daß die Vertiefungen zur Kantenbildung (8) axial durchgängig sind.

4. Laufrad (1) für eine Flüssigkeitsringmaschine nach Anspruch 3, **dadurch gekennzeichnet, daß** die durchgängigen Vertiefungen (8) aus Schlitzen (6) und/oder Bohrungen bestehen.

5. Laufrad (1) für eine Flüssigkeitsringmaschine nach einem der vorhergehenden Ansprüche, **dadurch gekennzeichnet, daß** die Nuten (3) und/oder Schlitze (6) im Wesentlichen in radialer Richtung verlaufen.

6. Laufrad (1) für eine Flüssigkeitsringmaschine nach Anspruch 5, **dadurch gekennzeichnet, daß** die radiale Ausdehnung der Nuten (3) und/oder Schlitze (6) kleiner ist als die radiale Ausdehnung der jeweiligen Dichtfläche an Tragscheiben-rückseite (4) und/oder Laufradnabenstirnseite (2).

## Claims

1. Rotor (1) for a liquid ring machine, having a plurality of vanes connected to the rotor hub and a support disk, whereby the face of the rotor hub (2) and the support disk back side (4) have sealing surfaces, **characterised in that** the face of the rotor hub (2) and/or support disk back side (4) has at least one recess for forming edges (8), which prevents layers forming on the support disk back side (4) and/or on the face of the rotor hub (2), so that axial clearances cannot be filled to the point where the rotor is jammed or axially displaced.

2. Rotor (1) for a liquid ring machine according to Claim 1, **characterised in that** the recess for forming edges (8) consists of grooves (3) and/or pocket holes.

3. Rotor (1) for a liquid ring machine according to Claim 2, **characterised in that** the recesses for forming edges (8) are axial through holes.

4. Rotor (1) for a liquid ring machine according to Claim 3, **characterised in that** the through recesses (8) consist of slots (6) and/or bore holes.

5. Rotor (1) for a liquid ring machine according to one of the preceding claims, **characterised in that** the grooves (3) and/or slots (6) run in a substantially radial direction.

6. Rotor (1) for a liquid ring machine according to Claim 5, **characterised in that** the radial dimension of the grooves (3) and/or slots (6) is less than the radial dimension of the respective sealing surface on the support disk back side (4) and/or face of the rotor hub (2).

## Revendications

1. Roue (1) à aubes pour une machine à anneau liquide, qui comporte une pluralité d'aubes assemblées au moyeu de la roue et à un disque porteur, le côté frontal du moyeu (2) de la roue à aubes et le côté (4) arrière du disque porteur comportant des surfaces d'étanchéité, **caractérisée en ce qu'**au moins un renfoncement (8) formant des arêtes se trouve sur le côté frontal du moyeu (2) de la roue à aubes et/ou sur le côté (4) arrière du disque porteur, renfoncement qui empêche la formation de couches sur le côté (4) arrière du disque porteur et/ou sur le côté frontal du moyeu (2) de la roue à aubes, de sorte qu'on empêche un bouchage des interstices axiaux pouvant engendrer le blocage de la roue à aubes ou un déplacement axial de celle-ci.

2. Roue (1) à aubes pour une machine à anneau liquide suivant la revendication 1, **caractérisée en ce que** le renfoncement (8) formant des arêtes consiste en des rainures (3) et/ou des perçages borgnes.

3. Roue (1) à aubes pour une machine à anneau liquide suivant la revendication 2, **caractérisée en ce que** les renfoncements (8) formant des arêtes sont axialement traversants.

4. Roue (1) à aubes pour une machine à anneau liquide suivant la revendication 3, **caractérisée en ce que** les renfoncements (8) traversants consistent en des fentes (6) et/ou des perçages.

5. Roue (1) à aubes pour une machine à anneau liquide suivant l'une des revendications précédentes, **caractérisée en ce que** les rainures (3) et/ou les fentes (6) s'étendent essentiellement en direction radiale.

6. Roue (1) à aubes pour une machine à anneau liquide suivant la revendication 5, **caractérisée en ce que** l'étendue radiale des rainures (3) et/ou des fentes (6) est inférieure à l'étendue radiale de la surface d'étanchéité respective sur le côté (4) arrière du disque porteur et/ou sur le côté frontal du moyeu (2) de la roue à aubes.
